# EUROPÄISCHE PATENTSCHRIFT

(11) **EP 1 058 938 B1**
(45) Veröffentlichungstag und Bekanntmachung des Hinweises auf die Patenterteilung: **22.05.2002**
(21) Anmeldenummer: 99907536.9
(22) Anmeldetag: 11.02.1999
(51) Int. Cl.: H01H 13/18

(54) **VORRICHTUNG ZUM SCHALTEN EINER ELEKTRISCHEN VERBINDUNG, INSBESONDERE GRENZTASTER**
DEVICE FOR SWITCHING AN ELECTRICAL CONNECTION, ESPECIALLY A LIMIT SWITCH
DISPOSITIF POUR COMMUTER UNE LIAISON ELECTRIQUE, NOTAMMENT INTERRUPTEUR-LIMITEUR

(30) Priorität: 26.02.1998 DE 19808060
(43) Veröffentlichungstag der Anmeldung: 13.12.2000
(73) Patentinhaber: EUCHNER GmbH + Co., 70771 Leinfelden-Echterdingen (DE)
(72) Erfinder: SCHMIDT, Peter, D-70186 Stuttgart (DE); STICHER, Siegfried, D-70567 Stuttgart (DE)
(74) Vertreter: Patentanwälte Bartels und Partner
(86) Internationale Anmeldenummer: EP9900887
(87) Internationale Veröffentlichungsnummer: WO9944211

(56) Entgegenhaltungen:
- EP-A- 0 061 574
- EP-A- 0 115 281
- CH-A- 471 451
- DE-U- 1 882 059
- DE-U- 7 712 593
- FR-A- 2 613 119

## Beschreibung

Die Erfindung betrifft eine Vorrichtung zum Schalten einer elektrischen Verbindung, insbesondere einen Grenztaster, gemäß dem Oberbegriff des Anspruchs 1, beispielsweise einen Einbau-Grenztaster für den Einsatz als Positionsschalter in einer elektromagnetischen Bremse.

Einbau-Grenztaster sind beispielsweise aus der DE 18 82 059 U 1 bekannt.
Dabei kommt ein von außerhalb des Grenztasters betätigbarer und einen halbkugelförmigen Endabschnitt aufweisender Betätigungsbolzen nach einem einstellbaren Leerhub in unmittelbare Anlage mit dem Stellglied eines elektrischen Schaltelements

Die Auslegeschrift DE 15 88 052 zeigt ein Sprungschaltwerk für einen elektrischen Endschalter, bei dem der Betätiger topfförmig ausgebildet ist.

Eine gattungsgemäße Vorrichtung ist aus der FR 26 13 119 als Stand der Technik bekannt, bei dem ein von außerhalb der Vorrichtung betätigbares Stößelmittel axial mit einem von außerhalb der Vorrichtung unzugänglichen Betätiger für ein elektrisches Schaltelement gekoppelt ist, wobei ein erster Kraftspeicher, insbesondere eine unter Druckspannung stehende erste Schraubenfeder, den Betätiger in Richtung auf das Stößelmittel vorspannt.

Bei den bekannten Vorrichtungen kommt eine Steuerfläche, beispielsweise eine Nocke, die an einem zu überwachenden, translatorisch oder rotatorisch bewegbaren Gegenstand angebracht ist, in Kontakt mit dem Stößelmittel der Vorrichtung und betätigt, gegebenenfalls unter Zwischenschaltung eines Betätigerelements, das elektrische Schaltelement der Vorrichtung. Beim Einsatz in elektromagnetischen Bremsen werden Grenztaster sehr hohen Beschleunigungen beim Betätigen der Bremse ausgesetzt, insbesondere treten hohe Beschleunigungskräfte in axialer Richtung bezogen auf die Stößelmittel bzw. den Betätiger auf.
Der Grenztaster wird durch die hohen Beschleunigungskräfte mechanisch stark beansprucht.

Es ist daher die Aufgabe der Erfindung, eine Vorrichtung bereitzustellen, die bei einer insbesondere axial kleinen Baugröße auch bei hohen Beschleunigungskräften während des Schaltvorganges ein einwandfreies Schaltverhalten bietet und mechanisch stabil ist, insbesondere einen mechanischen Überlastschutz für das Schaltelement aufweist.

Die Aufgabe wird durch die im Anspruch 1 bestimmte Vorrichtung gelöst. Besondere Ausführungsarten der Erfindung sind in den Unteransprüchen offenbart.

Gemäß Anspruch 1 hält der erste Kraftspeicher den Betätiger in Richtung auf das Stößelmittel vorgespannt und reduziert dadurch den Leerhub auf ein Minimum, der sich insbesondere aufgrund der auftretenden hohen Beschleunigungskräfte nachteilig auf die mechanische Stabilität des Schalterelements auswirken würde. Durch das Umgreifen des Schaltelements durch den ersten Kraftspeicher wird die Vorspannung in platzsparender Weisung realisiert, insbesondere wird die axiale Baulänge der Vorrichtung minimiert. Der erste Kraftspeicher kann entweder durch eine Schraubenfeder oder durch ein anderes, aus dem Stand der Technik bekanntes federelastisch verformbares Element gebildet sein, beispielsweise durch eine Tellerfeder, durch einen Kautschukring oder dergleichen. Wesentlich ist lediglich, daß der erste Kraftspeicher so ausgestaltet und angeordnet ist, daß er eine möglichst kurze axiale Baugröße der Vorrichtung ermöglicht.

Gemäß Anspruch 2 weist die Vorrichtung einen Anschlag für die axiale Bewegung des Betätigers auf, an dem der topfförmige Abschnitt des Betätigers in einer Endposition in Anlage ist. Durch das Umgreifen des Schaltelements durch den einen Anschlag erfahrenden topfförmigen Abschnitt ist eine verkürzte axiale Bauweise der Vorrichtung möglich. Denkbar ist insbesondere auch, daß der topfförmige Abschnitt des Betätigers das Schaltelement vollständig aufnimmt. Der topfförmige Abschnitt kann eine zusammenhängende teil- oder vollkreisförmige Mantelfläche aufweisen oder eine fingerförmige Struktur mit sich in axialer Richtung erstreckenden umfänglichen Fingern. Auf der dem Stößelmittel zugewandten Seite weist der Betätiger vorzugsweise eine axial zentrische oder ringformige Erhebung auf. Der Betätiger ist vorzugsweise einstückig und rotationssvmmetrisch ausgebildet. Der von der Vorrichtung gebildete mechanische Anschlag für den topfförmigen Abschnitt des Betätigers nimmt die gegebenenfalls auftretenden hohen Beschleunigungskräfte auf und bildet einen wirksamen Schutz für die elektrischen Kontakte des Schaltelements, ohne daß dadurch die axiale Baulänge der Vorrichtung vergrößert ist.

Gemäß Anspruch 3 ist das Schaltelement an einer beispielsweise in die Vorrichtung einschraubbaren Klemmbuchse festgelegt. Dadurch wird eine Positionierung des Schaltelements innerhalb der Vorrichtung und beispielsweise eine Schaltpunkteinstellung vereinfacht. Darüber hinaus ist der Montageaufwand minimiert.

Gemäß Anspruch 4 bildet die Kiemmbuchse den Anschlag für den topfförmigen Abschnitt des Betätigers. Soweit die Klemmbuchse in der Vorrichtung einstellbar festlegbar ist, beispielsweise einschraubbar ist, ist dadurch auch der Anschlag bzw. der maximale Verfahrweg des Betätigers einstellbar.

Gemäß Anspruch 5 ist der erste Kraftspeicher radial zwischen dem Schaltelement und dem topfförmigen Abschnitt des Betätigers angeordnet und stützt sich an der Bodenfläche des Betätigers ab, an der auch ein Stellglied des Schaltelements in Anlage ist. Durch diese Anordnung läßt sich die radiale und axiale Baugröße der Vorrichtung auf ein Minimum reduzieren. Alternativ dazu könnte der erste Kraftspeicher auch den topfförmigen Abschnitt des Betatigers umgreifen und sich beispielsweise an einer ringförmigen Schulter des Betätigers abstützen.

Gemäß Anspruch 6 befindet sich zwischen Betätiger und Stoßelmittel eme Membran, beispielsweise eine Gummimembran, die der Dampfung der Beschleunigungskräfte und insbesondere der Abdichtung gegenüber Verunreinigungen durch Staub, Abrieb und/oder Feuchtigkeit des das Schaltelement aufnehmenden Schaltraumes der Vorrichtung gegenüber dem die Stößelmittel aufnehmenden und gegenüber dem Außenraum der Vorrichtung in der Regel nicht hermetisch dicht abgeschlossenen Teil der Vorrichtung dient.

Gemäß Anspruch 7 wirkt zwischen dem Stößelelement und dem Betätigungsbolzen ein unter Druckspannung stehender zweiter Kraftspeicher, insbesondere eine unter Druckspannung stehende zweite Schraubenfeder. Diese Anordnung dient dem elastischen Längenausgleich der Stößelmittel, wenn der Betätiger bereits an seinem Anschlag anliegt, aber die Stößelmittel weiterhin eine von außerhalb der Vorrichtung aufgebrachte Betätigungskraft erfahren.

Gemäß Anspruch 8 ist sichergestellt, daß beim Auslenken des zweiten Kraftspeichers die auf die Vorrichtung einwirkende Kraft größer ist als die Kraft, die zum Betätigen des Schaltelements erforderlich ist. Dadurch ist sichergestellt, daß die in dem zweiten Kraftspeicher speicherbare Energie bzw. Kraft ausreicht, um die elektrische Verbindung zu schalten bzw. das Schaltglied auszulenken.

Gemäß Anspruch 9 ist der Betätigungsbolzen an einem Ende in einer an einer Gewindehülse der Vorrichtung festgelegten Lochscheibe axial geführt. An seinem gegenüberliegenden Ende ist der Betätigungsbolzen in einer Haltebuchse geführt, die ihrerseits wiederum in dem Stößelelement geführt ist. Dadurch ergibt sich eine sichere und insbesondere raumsparende Führung der Stößelmittel in der Vorrichtung.

Gemäß Anspruch 10 weist die Vorrichtung einen dritten Kraftspeicher auf, der sich an der Lochscheibe abstutzt und auf die Stößelmittel einwirkt und insbesondere das Stoßelelement in einer mit einem Ende nach außerhalb der Vorrichtung hinausragenden Ausgangsposition hält. Der Überstand des Stößelelements wird durch das Zusammenwirken einer Auskragung des Stößelelements und eines ringförmigen Absatzes in der Gewindehülse definiert. Für bestimmte Anwendungsfälle weist das Stößelelement an seinem aus der Vorrichtung herausragenden Ende eine im wesentlichen halbkugelförmige Form auf, beispielsweise mittels einer in das Stößelelement eingesetzten Kugel.

Weitere Vorteile, Merkmale und Einzelheiten der Erfindung ergeben sich aus den Unteransprüchen sowie der nachfolgenden Beschreibung, in der unter Bezugnahme auf die Zeichnung ein Ausführungsbeispiel im einzelnen beschrieben ist.
- Fig. 1: zeigt eine Seitenansicht eines erfindungsgemäßen Grenztasters im Querschnitt.

Der Grenztaster weist an einem vorderen axialen Ende ein Stößelelement 101 auf, das in einer axialen Bohrung der Gewindehülse 102 geführt ist und eine ringförmige Nut 103 zur Aufnahme eines Schmiermittels aufweist. Das Stößelelement 101 ist topfförmig ausgebildet und weist insbesondere eine ringförmige Auskragung 104 auf, die zusammen mit einer an der Gewindehülse 102 ausgebildeten ringförmigen Schulter 105 einen mechanischen Anschlag für die Bewegung des Stößelelements in Richtung auf das vordere Ende des Grenztasters bildet.

Ein ebenfalls topfförmiger Betätigungsbolzen 106 ist mittels einer Haltebuchse 107 im Hohlraum des topfförmigen Stößelelements 101 geführt. Auch der Betätigungsbolzen 106 weist eine ringförmige Auskragung auf, die zusammen mit einer ringförmigen Schulter der Haltebuchse 107 als mechanischer Anschlag für die Bewegung des Betätigungsbolzens 106 in Richtung auf das Schaltelement 119 dient.
Das Stößelelement 101, der Betätigungsbolzen 106 und die Haltebuchse 107 sind koaxial ausgerichtet und bilden die Stößelmittel. Eine dritte Schraubenfeder 108, die sich an einem Ende an dem Stößelelement 101 oder der Haltebuchse 107 abstützt und mit ihrem anderen Ende an einer mit der Gewindehülse 102 fest verbundenen Lochscheibe 109 abstützt, hält das Stößelelement 101 federkraftbelastet in der dargestellten vorderen Anlage. Die Lochscheibe 109 dient mit ihrer zentrischen Öffnung darüber hinaus der axialen Führung des Betätigungsbolzens 106.

Zwischen dem Betätigungsbolzen 106 und dem Betätiger 110 des elektrischen Schaltelements 119 liegt eine Membran 112, die durch eine Druckscheibe 113 gegen eine dritte Schulter der Gewindehülse 102 gepreßt ist, und beispielsweise aus Kunststoff, Gummi oder Stahl besteht. Die Kraft auf die Drehscheibe 113 wird durch Einschrauben einer Klemmbuchse 114 in die Gewindehülse 102 bereitgestellt. Die Hülse 115 schützt das Schaltelement 119 vor Feuchtigkeit, Verunreinigung und/oder mechanischer Beschädigung und bildet einen Anschlußraum für eine nicht dargestellte Leitung oder zur Aufnahme eines Steckverbinders.
Der Hohlraum kann mit Gießharz ausgegossen werden.

Der auf der dem Betätigungsbolzen 106 gegenüberliegenden Seite der Membran 112 anliegende Betätiger 110 weist einen topfförmigen Abschnitt auf, der ein Gewindeteil 111 des Schaltelements 119 umfänglich umfaßt. Eine radial zwischen dem topfförmigen Abschnitt und dem Gewindeteil 111 des Schaltelements 119 angeordnete, sich an dem Betätiger 110 und der Klemmbuchse 114 abstützende und unter Druckspannung stehende erste Schraubenfeder 116 sorgt für eine federkraftbelastete und stete Anlage des Betätigers 110 an der Membran 112 und damit für eine stete Kopplung des Betätigers 110 mit dem Betätigungsbolzen 106 und damit mit dem Stößelelement 101.

In den einander zugewandten Hohlräumen des Betätigungsbolzens 106 und des Stößelelements 101 ist eine unter Druckspannung stehende zweite Schraubenfeder 118 angeordnet. Die Kraft zur Auslenkung der zweiten Schraubenfeder 118 ist größer als die Summe der beiden Kräfte zur Auslenkung der ersten Schraubenfeder 116 und des Schaltelements 119 bzw. des Stellgliedes 120. Das Gewindeteil 111 des Schaltelements 119 dient der Aufnahme und Führung des Stellgliedes 120, das an seinem vom Betätiger 110 entfernten Abschnitt mindestens einen elektrischen Kontakt der zu schaltenden Verbindung trägt. Die Klemmbuchse 114 weist einen ersten ringförmigen Absatz 117 auf, der einen mechanischen Anschlag für den topfförmigen Abschnitt des Betätigers 110 bildet. Radial zwischen dem Schaltelement 119 und dem ersten Absatz 117 ist ein zweiter, vorzugsweise ringförmiger Absatz angeordnet, an dem ein erstes Ende der ersten Schraubenfeder 116 in Anlage ist, deren zweites Ende ebenso wie das Stellglied 120 des Schaltelements 119 an der Bodenflache des Betätigers 110 in Anlage ist. Die elektrischen Leitungen werden an den Anschlussen 121 des Schaltelements 119 angeschlossen und aus dem Grenztaster nach unten herausgefuhrt. Die Gesamtlange des Grenztasters beträgt 40 mm. Das Kopfteil besitzt ein M 12 × 1 Außengewinde.

## Patentansprüche

1. Vorrichtung zum Schalten einer elektrischen Verbindung, insbesondere Grenztaster, mit einem elektrischen Schaltelement (119) und einem von außerhalb der Vorrichtung betätigbaren Stößelmittel (101, 106), das axial mit einem von außerhalb der Vorrichtung unzugänglichen Betätiger (110) für das elektrische Schaltelement (119) gekoppelt ist, wobei ein erster Kraftspeicher, insbesondere eine unter Druckspannung stehende erste Schraubenfeder (116), den Betätiger (110) in Richtung auf das Stößelmittel (101, 106) vorspannt, **dadurch gekennzeichnet, daß** der erste Kraftspeicher das Schaltelement (119) zumindest partiell umgreift.

2. Vorrichtung nach Anspruch 1, **dadurch gekennzeichnet, daß** der Betätiger (110) einen das Schaltelement (119) zumindest partiell umgreifenden topfförmigen Abschnitt aufweist, und daß die Vorrichtung einen Anschlag für die axiale Bewegung des Betätigers (110) aufweist, an dem der topfförmige Abschnitt des Betätigers (110) in einer Endposition in Anlage ist.

3. Vorrichtung nach Anspruch 2, **dadurch gekennzeichnet, daß** das elektrische Schaltelement (119) in einer Klemmbuchse (114) festgelegt ist, insbesondere in diese einschraubbar ist.

4. Vorrichtung nach Anspruch 3, **dadurch gekennzeichnet, daß** die Klemmbuchse (114) den mechanischen Anschlag für die Bewegung des Betätigurs (110) bildet, insbesondere einen ersten ringformigen Absatz (117) als Anschlag für den topfförmigen Abschnitt des Betätigers (110) aufweist.

5. Vorrichtung nach Anspruch 4, **dadurch gekennzeichnet, daß** die Klemmbuchse (114) einen radial zwischen dem Schaltelement (119) und dem ersten Absatz (117) angeordneten, zweiten ringförmigen Absatz aufweist, an dem ein erstes Ende des ersten Kraftspeichers, insbesondere der ersten Schraubenfeder (116), in Anlage ist, dessen zweites Ende an dem Betätiger (110) in Anlage ist.

6. Vorrichtung nach einem der Ansprüche 1 bis 5, **dadurch gekennzeichnet, daß** das Stößelmittel (101, 106) und der Betätiger (110) auf gegenüberliegenden Seiten einer sich zwischen ihnen befindlichen und einen das Schaltelement (119) aufnehmenden Schaltraum der Vorrichtung nach außen abdichtenden Membran (112) anliegen.

7. Vorrichtung nach einem der Ansprüche 1 bis 6, **dadurch gekennzeichnet, daß** das Stößelmittel (101, 106) ein topfförmiges, von außerhalb der Vorrichtung betätigbares Stößelelement (101) und einen ebenfalls topfförmigen, mit dem Betätiger (110) gekoppelten Betätigungsbolzen (106) umfaßt, wobei in den axial fluchtenden und zueinander hin offenen zylindrischen Hohlräumen des Stößelelements (101) und des Betätigungsbolzens (106) ein zweiter Kraftspeicher, insbesondere eine unter Druckspannung stehende zweite Schraubenfeder (118) angeordnet ist.

8. Vorrichtung nach Anspruch 7, **dadurch gekennzeichnet, daß** die Kraft zum Auslenken des zweiten Kraftspeichers größer ist als die Summe der Kräfte zum Betätigen eines an dem Betätiger (110) anliegenden und die elektrische Verbindung schaltenden Stellgliedes (120) des Schaltelements (119) und zum Auslenken des ersten Kraftspeichers.

9. Vorrichtung nach Anspruch 7 oder 8, **dadurch gekennzeichnet, daß** der Betätigungsbolzen (106) in einer an einer Gewindehülse (102) festgelegten Lochscheibe (109) axial geführt ist.

10. Vorrichtung nach Anspruch 9, **dadurch gekennzeichnet, daß** das Stößelelement (101) mittels eines auf dieses einwirkenden und sich an der Lochscheibe (109) abstützenden dritten Kraftspeichers, insbesondere einer dritten Schraubenfeder (108), in einer durch das Zusammenwirken einer Auskragung (104) des Stößelelements (101) und eines ringförmigen Absatzes der Gewindehülse (102) definierten Ausgangsposition gehalten ist.

## Claims

1. Device for switching an electrical connection, in particular a limit switch, comprising an electrical switching element (119) and a plunger means (101, 106) which can be actuated from outside the device and is coupled axially to an actuator (110) for the electrical switching element (119), which actuator (110) is not accessible from outside the device, in which a first energy store, in particular, a first helical spring (116) subject to compressive stress, prestresses the actuator (110) towards the plunger means (101, 106), **characterized in that** the first energy store at least partially surrounds the switching element (119).

2. Device according to Claim 1, **characterized in that** the actuator (110) comprises a pot-shaped portion at least partially surrounding the switching element (119), and **in that** the device comprises a limit stop for the axial movement of the actuator (110), with which limit stop the pot-shaped portion of the actuator (110) is in abutment in an end position.

3. Device according to Claim 2, **characterized in that** the electrical switching element (119) is secured in a clamping bush (114), in particular, can be screwed therein.

4. Device according to Claim 3, **characterized in that** the clamping bush (114) forms the mechanical limit stop for the movement of the actuator (110), in particular, comprises a first annular shoulder (117) as limit stop for the pot-shaped portion of the actuator (110).

5. Device according to Claim 4, **characterized in that** the clamping bush (114) comprises a second annular shoulder which is arranged radially between the switching element (119) and the first shoulder (117), and with which a first end of the first energy store, in particular of the first helical spring (116), is in abutment, the second end of the helical spring (116) being in abutment with the actuator (110).

6. Device according to any one of Claims 1 to 5, **characterized in that** the plunger means (101, 106) and the actuator (110) are disposed adjacent opposite sides of a diaphragm (112) which is disposed between them and seals from the exterior a switching region of the device housing the switching element (119).

7. Device according to any one of Claims 1 to 6, **characterized in that** the plunger means (101, 106) includes a pot-shaped plunger element (101) which can be actuated from outside the device and an actuating pin (106) which is also pot-shaped and is coupled to the actuator (110), a second energy store, in particular a second helical spring (118) subject to compressive stress, being arranged in the cylindrical cavities of the plunger element (101) and of the actuating pin (106), which cavities are aligned axially and open towards one another.

8. Device according to Claim 7, **characterized in that** the force for bringing about excursion of the second energy store is greater than the sum of the forces for actuating a final control element (120) of the switch element (119) disposed adjacent the actuator (110) and switching the electrical connection, and for bringing about excursion of. the first energy store.

9. Device according to Claim 7 or Claim 8, **characterized in that** the actuating pin (106) is guided axially in a pierced disk (109) fixed to a threaded bush (102).

10. Device according to Claim 9, **characterized in that** the plunger element (101) is held in a starting position defined by the cooperation of a projection (104) of the plunger element (101) and of an annular shoulder of the threaded bush (102) by means of a third energy store, in particular a third helical spring (108) acting on the plunger element (101) and supported on the pierced disk (109).

## Revendications

1. Dispositif pour commuter une liaison électrique, en particulier un interrupteur-limiteur, équipé d'un élément de commutation (119) électrique et d'un coulisseau (101,106) pouvant être actionné à l'extérieur du dispositif, qui est couplé axialement avec un actionneur (110) inaccessible par l'extérieur du dispositif pour l'élément de commutation (119) électrique, moyennant quoi un premier accumulateur de force, en particulier un premier ressort hélicoïdal (116) mis sous tension de pression, prétend l'actionneur (110) en direction du coulisseau, **caractérisé en ce que** le premier accumulateur de force entoure au moins partiellement l'élément de commutation (119).

2. Dispositif selon la revendication 1, **caractérisé en ce que** l'actionneur (110) présente une partie en forme de pot et entourant au moins partiellement l'élément de commutation (119), et **en ce que** le dispositif présente une butée pour le déplacement axial de l'actionneur (110), sur lequel la partie en forme de pot de l'actionneur (110) est en appui dans une position finale.

3. Dispositif selon la revendication 2, **caractérisé en ce que** l'élément de commutation (119) électrique est fixé dans une douille de serrage (114), en particulier peut être vissé dans celle-ci.

4. Dispositif selon la revendication 3, **caractérisé en ce que** la douille de serrage (114) forme la butée mécanique pour le déplacement de l'actionneur (110), en particulier présente un premier décrochement (117) de forme annulaire comme butée pour la partie en forme de pot de l'actionneur (110).

5. Dispositif selon la revendication 4, **caractérisé en ce que** la douille de serrage (114) présente un deuxième décrochement de forme annulaire, disposé radialement entre l'élément de commutation (119) et le premier décrochement (117), sur lequel une première extrémité du premier accumulateur de force, en particulier du premier ressort hélicoïdal (116) est en appui et dont la deuxième extrémité est en appui sur l'actionneur (110).

6. Dispositif selon l'une quelconque des revendications 1 à 5, **caractérisé en ce que** le coulisseau (101,106) et l'actionneur (110) s'appuient sur des côtés opposés d'une membrane (112) se trouvant entre ces côtés et rendant étanche vers l'extérieur un espace de commutation du dispositif qui reçoit l'élément de commutation (119).

7. Dispositif selon l'une quelconque des revendications 1 à 6, **caractérisé en ce que** le coulisseau (101, 106) comprend un coulisseau (101) en forme de pot et pouvant être actionné par l'extérieur du dispositif et un boulon d'actionnement (106) également en forme de pot et couplé avec l'actionneur (110), moyennant quoi un deuxième accumulateur de force, en particulier un deuxième ressort hélicoïdal (118) mis sous tension de pression est disposé dans les cavités cylindriques, en alignement axial et ouvertes les unes vers les autres, du coulisseau (101) et du boulon d'actionnement (106).

8. Dispositif selon la revendication 7, **caractérisé en ce que** la force nécessaire pour la déviation du deuxième accumulateur de force est supérieur à la somme des forces nécessaires pour l'actionnement d'un organe de commande (120), s'appuyant sur l'actionneur (110) et commutant la liaison électrique, de l'élément de commutation et nécessaires pour la déviation du premier accumulateur de force.

9. Dispositif selon la revendication 7 ou 8, **caractérisé en ce que** le boulon d'actionnement (106) est guidé axialement dans un disque perforé (109) fixé sur une douille filetée (102).

10. Dispositif selon la revendication 9, **caractérisé en ce que** le coulisseau (101) est maintenu au moyen d'un troisième accumulateur de force agissant sur ce coulisseau et s'appuyant sur le disque perforé (109), en particulier un troisième ressort hélicoïdal (108), dans une position initiale définie par l'action conjuguée d'une saillie (104) du coulisseau (101) et d'un décrochement de forme annulaire de la douille filetée (102).
